# EUROPÄISCHE PATENTSCHRIFT

(11) **EP 0 007 083 B1**
(45) Veröffentlichungstag und Bekanntmachung des Hinweises auf die Patenterteilung: **07.04.1982**
(21) Anmeldenummer: 79102323.7
(22) Anmeldetag: 09.07.1979
(51) Int. Cl.: E06B 3/80

(54) **Pendeltür mit flexiblem Türblatt**
Swing door with flexible leaf
Porte battante avec un vantail souple

(30) Priorität: 13.07.1978 DE 2830774
(43) Veröffentlichungstag der Anmeldung: 23.01.1980
(73) Patentinhaber: Schieffer GmbH & Co Kommanditgesellschaft, D-4780 Lippstadt (DE)
(72) Erfinder: Wilmes, Heinz, D-4782 Erwitte (DE)
(74) Vertreter: Thielking, Bodo, Dipl.-Ing.

## Beschreibung

Die Erfindung bezieht sich auf eine Pendeltür mit einem flexiblen Türblatt, das an einem schwenkbar gelagerten, steifen Rahmen befestigt ist, der aus einem oberen Horizontalholm, einem in der Schwenkachse liegenden Vertikalholm und aus einem den Horizontalholm und den Vertikalholm verbindenden Eckstück besteht.

Aus der schweizerischen Patentschrift 329 653 ist eine Pendeltür dieser Art bekannt, die aus baukastenartig zusammensetzbaren Elementen besteht. Die Rahmenkonstruktion ermöglicht es bei dieser bekannten Ausführung jedoch nicht, die Schließvorrichtung in den Türblattrahmen zu integrieren. Es muß deshalb für die Schließvorrichtung ein besonderer Platz geschaffen werden. Dies erfordert eine größere Offnung in der betreffenden Wand, in der die Pendeltür angeordnet werden soll, denn die Schließvorrichtung ist auf der dem Türblatt abgewandten Seite parallel neben dem Vertikalholm des Rahmens angeordnet. Ferner liegt die Schließachse auch nicht in der Türdrehachse, wodurch sich ein schlechterer Wirkungsgrad der Schließvorrichtung ergibt. Denn der Schließhebel, der die Schließkraft auf das Türblatt überträgt, dreht sich nicht sychron unter dem gleichen Winkel mit dem Türblatt, es ergibt sich deshalb eine hemmende Relativbewegung zwischen dem Schließhebel und dem Türblatt.

Bei der bekannten Ausführung bestehen der Horizontalholm und der Vertikalholm der Pendeltür jeweils aus einem innen liegenden Rohr und zwei außen darauf aufgesetzten Halbschalen mit Flanschen zum Einklemmen des Türblattes. Das Eckstück wird hierbei durch zwei Halbschalen gebildet, die bei der Montage des Türblattrahmens ah die Halbschalen der Holme anschließend auf die innenliegenden Holmenrohre aufgesetzt werden. Danach müssen die Flanschen sämtlicher Halbschalen längs der Kanten des Türblattes durch Schrauben oder Nieten fest gegeneinander gezogen werden, damit einerseits das Türblatt eingeklemmt wird und andererseits die innenliegenden Rohre fest umfaßt und mit dem Endstück verbunden werden. Bei dieser Ausführung bietet nicht nur das Eckstück keine Möglichkeit, darin Teile der Schließvorrichtung unterzubringen, es ist auch die Montage des Türblattrahmens besonders umständlich.

Der Erfindung liegt deshalb die Aufgabe zugrunde, eine Pendeltür der gattungsgemäßen Art zu verbessern, in dem bei vereinfachter Montage des Türblattrahmens die Unterbringung der Schließvorrichtung verbessert ist.

Diese Aufgabe wird nach der Erfindung bei einer Pendeltür gattungsgemäßen Art dadurch gelöst, daß das über Kupplungselemente an den Holmen angeschlossene Eckstück aus in Verlängerungsrichtung der Holme liegenden Trägern und einer deren Innenwinkel überbrückenden Stützplatte besteht und einer oder beide Träger des Eckstücks Hohlkörper zur Aufnahme der Schließvorrichtung und der Türlager sind.

Die besonderen Vorteile der erfindungsgemäßen Pendeltür liegen darin, daß die Träger des Eckstücks als Hohlkörper eine raumsparende Unterbringer sowohl der Schließvorrichtung als auch der Türlager ermöglichen, wobei noch die Verbindung des Eckstücks und der Holme des Türblattrahmens einfach durch Zusammenstecken erfolgen kann.

Im folgenden wird die Erfindung anhand von Ausführungsbeispielen näher erläutert. Dabei zeigen:
Fig. 1 die Ansicht einer erfindungsgemäßen Pendeltür,
Fig. 2 eine perspektivische Ansicht schräg von unten auf einen Türblattrahmen einer erfindungsgemäßen Pendeltür,
Fig. 3 eine perspektivische Ansicht schräg von oben auf eine erste Ausführung des Eckstückes für einen Türblattrahmen nach den Figuren 1 oder 2 und
Fig. 4 eine perspektivische Ansicht schräg von oben auf eine zweite Ausführung des Eckstückes für einen Türblattrahmen nach den Figuren 1 oder 2

Fig. 1 zeigt den grundsätzlichen Aufbau einer erfindungsgemäßen Pendeltür. Sie besitzt eine Türumrahmung 1, die in der betreffenden Mauerleibung angeordnet ist. In der dargestellten zweiflügeligen Anordnung besitzt die Pendeltür zwei Türblätter 2, die sich zur Mitte der Pendeltür hin in geschlossener Lage leicht überlappen. Die Türblätter sind zumindest leicht flexibel und bestehen zweckmäßig aus einem durchscheinenden Kunststoffmaterial. Sie sind jeweils nur an der Ober- und an der Außenseite an einem steifen Türblattrahmen festgemacht, der dazu einen Vertikalholm 3 und einen Horizontalholm 4 besitzt. Die Schwenkachse beider Türblätter 2 geht im wesentlichen durch den Vertikalholm 3 des Türblattrahmens hindurch, entsprechend sind beim Ausführungsbeispiel an der oberen und unteren Stirnseite des Türblattrahmens im Bereich des Vertikalholmes 3 Pendellager 5 angeordnet, die die Verbindung des Türblattes 2 mit der Türumrahmung 1 herstellen.

Wesentliches Element der erfindungsgemäßen Pendeltür ist ein Eckstück 6 des Türblattrahmens, an das jeweils der Horizontalholm 4 und der Vertikalholm 3 angesetzt sind. Die Verbindung zwischen den Holmen 3 und 4 und dem Eckstück 6 ist lösbar, sie kann als Schraub- oder Klemmverbindung ausgebildet sein, was beim Ausführungsbeispiel nicht näher dargestellt ist.

Im einzelnen ergibt sich der Aufbau des Türblattrahmens der erfindungsgemäßen Pendeltür mit dem neuen Eckstück 6 aus Fig. 2. In Verlängerung des Vertikalholms 3 und des Horizontalholms 4 besitzt das Eckstück 6 zwei Träger 7, die unter einem rechten Winkel miteinander verbunden sind. Zweckmäßig bilden die Träger 7 jeweils ein Vierkantprofil, ebenso wie die Holme 3 und 4, an die sie in den äußeren Umfangsababmessungen angepaßt sind. Die Holme 3 und 4 fügen sich somit an die Träger 7 des Eckstücks 6 ohne Ansatz an.

Den Innenwinkel zwischen den beiden Trägern 7 des Eckstücks 6 überbrückt eine Stützplatte 8, die auch als Strebe ausgebildet sein kann, um die nach unten gerichtete Last des Horizontalholms 4 und des in seiner Fortsetzung verlaufenden Horizontalträgers 7 abzufangen. Die Stützplatte 8 ist einstückig mit dem Horizontal- und dem Vertikalträger 7 des Eckstücks 6.

Zur Befestigung des Vertikalholms 3 und des Horizontalholms 4 besitzt das Eckstück 6 geeignete Kupplungselemente, die beim Ausführungsbeispiel in bevorzugter Ausführung als Steckzapfen 9 ausgebildet sind. die Steckzapfen 9 bilden im Umriß gesehen ebenfalls ein Vierkantprofil, das jedoch gegenüber der Vierkantausführung der Horizontal- und Vertikal-träger 7 des Eckstücks 6 verjüngt ist. Entsprechend den Abmessungen der Steckzapfen 9 bestehen die Holme 3 und 4 aus Hohlprofiten, deren innere Weite an den Umfang der Steckzapfen 9 angepaßt ist. Die Holme 3 und 4 lassen sich somit in axialer Richtung auf die Steckzapfen 9 aufschieben. Sie werden soweit auf die Steckzapfen 9 aufgesteckt, bis sie mit ihren innenliegenden Stirnseiten am Absatz zwischen den Steckzapfen 9 und den axial dazu ausgerichteten Trägern 7 anschlagen.

Die Hohlkammer 10 der Holme 3 und 4 dient aber nicht allein der Verbindung mit den Steckzapfen 9 des Eckstücks 6, sondern auch zur Befestigung des jeweiligen Türblattes 2. In Richtung auf das Türblatt 2 öffnet sich nämlich die Hohlkammer 10 der Holme 3 und 4 über einen Schlitz 11, der in seiner Breite etwa der Stärke des Türblattes 2 entspricht. Längs seines Befestigungsrandes besitzt das Türblatt 2 wulstartige Verstärkungen 12, die nicht durch den Schlitz 11 der Holme 3 und 4 hindurchpassen. Somit lassen sich die Holme 3 und 4 von den Stirnseiten her über die Befestigungsränder des Türblattes 2 schieben, wobei die wulstartigen Verstärkungen 12. dann in der inneren Hohlkammer der Holme 3 und 4 aufgenommen sind und sich darin an der Innenseite im Bereich des Schlitzes 11 abstützen.

Damit bei den an das Eckstück 6 angesetzten Holmen 3 und 4 das Türblatt 2 auch im Verbindungsbereich der Steckzapfen 9 festgehalten ist, besitzen die Steckzapfen 9 eine an der inneren Längsseite sich jeweils erstreckende Offnung 13, die entsprechend auf der Seite des Schlitzes 11 der aufgesteckten Holme 3 und 4 liegt. Die innere Weite der hohlen Steckzapfen 9 ist jedoch so groß, daß sie innerhalb der Hohlkammer 10 der aufgesteckten Holme 3 und 4 auch noch die wulstartigen Verstärkungen 12 des Türblattes 2 umfassen können.

Das Türblatt 2 ist ebenfalls an der Innenseite der Stützplatte 8 des Eckstücks 6 fixiert. Dazu besitzt die Stützplatte 8 eine in Fortsetzung der Öffnungen 13 der Steckzapfen 9 liegenden Nut 14, die in ihrer Breite jedoch lediglich an die Stärke des Türblattes 2 angepaßt ist, weil im Bereich der Stützplatte 8 das Türblatt 2 lediglich in den Eckwinkel 6 eingesteckt wird.

Die Montage des gesamten Türblattes einschließlich des Türblattrahmens ist sehr einfach. Beispielsweise kann man zunächst das Türblatt 2 mit seinen außenseitigen wulstartigen Verstärkungen 12 in den Vertikalholm 3 einführen, dann auf den Vertikalholm 3 das Eckstück 6 aufsetzen, wobei das gegebenenfalls an seiner oberen Außenecke ausgesparte Türblatt 2 in die Nut 14 derstützplatte 8 des Eckwinkels 6 eingesteckt wird. Danach kann man dann den Horizontalholm 4 über die oberseitigen wulstartigen Verstärkungen 12 des Türblattes 2 bis über den Steckzapfen 9 des Eckwinkels 6 aufschieben. Es sind dann lediglich noch die Holme 3 und 4 mit den Steckzapfen 9 durch geeignete Befestigungsmittel fest zu verbinden. Eine zusätzliche Fixierung des Türblattes 2 an den- Horizontal- und Vertikalholmen 3 und 4 kann entfallen. Das Türblatt 2 ist mittels Formschluß durch die wulstartigen Verstärkungen 12 in den Holmen 3 und 4 des Türblattrahmens ausreichend gesichert.

Die Figuren 3 und 4 zeigen daß der Eckwinkel 6 vor allem im Bereich der Träger 7 Öffnungen oder Aussparungen haben kann, die zur Unterbringung der Pendellager des Türblattes 2 und/oder der Schließvorrichtung dienen.

So ist nach dem Ausführungsbeispiel von Fig. 3 der Horizontalträger 7 des Eckstücks 6 als hohles Vierkantprofil ausgebildet; das einen zumindest nach oben offenen Kastem 15 darstellt. Es kann sich: hierbei um den bei bestimmten Schließvorrichtungen für Pendeltüren erforderlichen Federkasten handeln.

Auch der Vertikalträger 7 des Eckstücks 6 nach dem Ausführungsbeispiel von Fig. 3 besitzt unmittelbar an seiner oberen Stirnseite eine Ausnehmung 17, die als Lagergehäuse für das obere Türblattlager diente

Beim Ausführungsbeispiel nach Fig.. 4 ist der obere Horizontalträger 7 des Eckstücks 6 geschlossen ausgebildet und besitzt an seinem zur Ecke des Eckstücks hin liegendem Ende eine Aufnahmevorrichtung - 18 für nicht näher dargestellte Hebelarme der Schließvorrichtung, an denen sich jeweils die Pendeltür federnd abstützt. Der Vertikalträger 7 besitzt hier eine Bohrung 19, die zur oberen Stirnseite dieses Trägers öffnet und zur. Aufnahme der Lagerung und/oder der Schließvorrichtung der Pendeltür diente

Grundsätzlich könnon die einzelnen Elemente des Türblattrahmens auch anders als in der Zeichnung dargestellt ausgeführt sein.

So können anstelle der Vierkantprofile die Träger 7 und die Holme 3, 4 auch ein anderes Mehrkantprofll besitzen. Das Vierkantprofil, insbesondere mit etwa quadratischem Querschnitt, bietet jedoch günstige Voraussetzungen für eine Biegesteifigkeit und außerdem sind die Paßflächen insbesondere im Bereich der Steckzapfen 9, die eben sind und rechtwinklig zueinander stehen, besonders leicht zu bearbeiten.

Abweichend von der einstückigen Ausführung kann das Eckstück 6 auch zwei- oder mehrstückig ausgebildet sein. So ist es ohne Schwierigkeiten möglich, die beiden Träger 7 des Eckstücks 6 unmittelbar miteinander und gegebenenfalls auch über die Stützplatte 8 oder eine entsprechende Strebe zu verschrauben. Da der Eckwinkel 6 selbst für Montage-, Wartungs-oder Reparaturarbeiten, nicht demontiert werden braucht, bietet sich für ihn auch eine Schweißkonstruktion beispielsweise an.

Auch können beim Eckwinkel 6 der Horizontal- und der Vertikalträger 7 miteinander vertauscht sein, so daß der Kasten 15 oder gegebenenfalls die Bohrung 19 für die Türschließe in jeweils umgekehrter vertikaler oder horizontaler Ausrichtung liegen, womit eine besondere Anpassungsfähigkeit für größere und kleinere Ecktür-Typen gegeben ist.

## Patentansprüche

1. Pendeltür mit einem flexiblen Türblatt (2), das an einem schwenkbar gelagerten, steifen Rahmen befestigt ist, der aus einem oberen Horizontalholm (4), einem in der Schwenkachse liegenden Vertikalholm (3) und aus einem den Horizontalholm (4) und den Vertikalholm (3) verbindenden Eckstück (6) besteht, dadurch gekennzeichnet, daß das über Kupplungselement (9) an den Holmen (3, 4) angeschlossene Eckstück (6) aus in Verlängerungsrichtung der Holme (3, 4) liegenden Trägem (7) und einer deren Innenwinkel überbrückenden Stützplatte (8) besteht und einer oder beide Träger (7) des Eckstücks (6) Hohlkörper zur Aufnahme der Schließvorrichtung und der Türlager (5) sind.

2. Pendeftüf- nach Anspruch 1, dadurch gekennzeichnet, daß das Eckstück (6) mit seinen Trägem- (7) und der deren Innenwinkel überbrückenden Stützplatte (8) einstückig ist.

3. Pendeltür nach Anspruch 1 oder 2, dadurch gekennzeichnet, daß die Kupplungselemente (9) des Eckstücks (6) als Steckzapfen ausgebildet sind und die Holme (3, 4) daran angepaßte Steckvorrichtungen haben.

4. Pendeltür nach Anspruch 3, dadurch gekennzeichnet, daß die Steckzapfen (9) an den Stirnseiten der durch die Stützplatte (8) verbundenen Träger (7) vorstehen.

5. Pendeltür nach einem der Ansprüche 1 bis 4, dadurch gekennzeichnet, daß der den oberen Querholm (4) tragende Träger (7) des Eckstücks (6) einen nach oben und zur Schwenkachse offenen Kasten (15) bildet.

6. Pendeltür nach einem der Ansprüche 1 bis 4, dadurch gekennzeichnet, daß der in Vertikalrichtung liegende Träger (7) des Eckstücks (6) ein zumindest nach oben offenes Lagergehäuse (17) bildet.

## Revendications

1. Porte battante avec un panneau flexible (2), fixé sur un cadre rigide, basculable, comprenant une lierne horizontale supérieure (4), une lierne verticale (3) se situant sur l'axe de basculsment et un gousset (6) reliant la lierne horizontale (4) et la lierne verticale (3), caractérisée par le fait que le gousset (6) monté à travers des éléments d'accouplement (9) sur les liernes (3, 4) consiste en dormants (7) situés dans le prolongement des liernes (3, 4) et en une plaque d'appui (8) qui chevauche leur angle intérieur et qu'un ou les deux dormants (7) du gousset (6) sont des corps creux permettant de recevoir le dispositif de fermeture et les supports (5) de la porte.

2. Porte battante selon revendication 1, caractérisée par le fait que le gousset (6) avec ses dormants (7) et la plaque d'appui (8) forment une seule pièce (8).

3. Porte battante selon revendication 1 ou 2, caractérisée par le fait que les éléments d'accouplement (9) du gousset (6) ont la forme de pivots et que les liernes (3, 4) sont munies de dispositifs d'emboîtement adéquats.

4. Porte battante selon revendication 3, caractérisée par le fait que les pivots (9) sur les faces frontales font saillie par rapport aux dormants (7) reliés par la plaque d'appui (8).

5. Porte battante selon l'une des revendications 1 à 4, caractérisée par le fait que le dormant (7) du gousset (6) et portant la lierne transversale supérieure (4) forme une boîte (15) ouverte vers le haut et du côté de l'axe de basculement.

6. Porte battante selon l'une des revendications 1 à 4, caractérisée par le fait que le dormant (7) du gousset (6) situé en direction verticale forme un logement de palier (17) ouvert au moins vers le haut.

## Claims

1. Swinging door with a flexible door panel (2), secured to a pivotally mounted, stiff frame consisting of an upper horizontal beam (4), a vertical beam (3) in the pivoting axis and a corner piece (6) connecting the horizontal beam (4) with the vertical beam (3), characterized in that the corner piece (6) connected to the beams (3, 4) by means of coupling elements (9) consists of carrying elements (7) arranged in the direction of extension of the beams (3, 4) and a supporting plate (8) bridging the internal angles of said carrying elements and one or both carrying elements (7) of the corner piece (6) are hollow bodies accommodating the locking device and the door supports (5).

2. Swinging door as claimed in claim 1, characterized in that the corner piece (6) with the carrying elements (7) and the supporting plate (8) bridging the internal angles thereof form an integral unit.

3. Swinging door as claimed in claim 1 or 2, characterized in that the coupling elements (9) of the comer piece (6) are in the form of plug-type pins and the beams (3, 4) have plugging elements adapted thereto.

4. Swinging door as claimed in claim 3, characterized in that the plug-type pins (9) protrude on the front faces of the carrying elements (7) connected by the supporting plate (8).

5. Swinging door as claimed in one of claims 1 to 4, characterized in that the carrying element (7) of the corner piece (6), which supports the upper transverse beam (4), constitutes a box (15) open toward the upper end and toward the pivoting axis.

6. Swinging door as claimed in one of claims 1 to 4, characterized in that the carrying element (7) of the corner piece (6), which is vertically arranged, constituted a bearing box (17) at least opened toward the upper end.
